# FASCICULE DE BREVET EUROPEEN

(11) **EP 0 226 533 B1**
(45) Date de publication et mention de la délivrance du brevet: **09.11.1988**
(21) Numéro de dépôt: 86810155.1
(22) Date de dépôt: 01.04.1986
(51) Int. Cl.: G04B 37/14

(54) **Montre montée sur une pince**
An einer Klammer montierte Uhr
Watch mounted on a clip

(43) Date de publication de la demande: 24.06.1987
(73) Titulaire: ALTOP SA, CH-1211 Genève 2 (CH)
(72) Inventeur: Jordi, Urs Michel, CH-1299 Crans-près-Céligny (CH)
(74) Mandataire: EGLI-EUROPEAN PATENT ATTORNEYS

(56) Documents cités:
- EP-A- 0 080 563
- DE-U- 1 750 392
- FR-A- 2 461 970
- FR-E- 40 538
- NL-A- 7 909 240
- US-A- 3 312 435

## Description

La présente invention concerne une montre montée sur une branche d'une pince, de manière tournante et amovible. Une montre avec ces propriétés est connue de FR-A-2 461 97-0. La montre décrite dans cette demande de brevet est une montre de table relativement grande et présentant une forme arrondie au moins du côté opposé aux organes d'affichage de l'heure et elle est tenue par des aimants dans un logement, qui peut être fixé sur une branche d'une pince. Du fait que la montre est tenue dans ce logement par des aimants elle peut être tournée et enlevée aisément. Si un tel mode de fixation peut être concevable pour une montre de table relativement grande et lourde, elle n'est pas applicable à une petite montre pouvant être portée soit affixée à des habits ou à une chaîne autour du cou. En plus, cette manière de fixation connue ne se prête pas à un produit de masse relativement bon marché.

La demande de brevet FR-A-2 511 165 décrit une pendule comprenant essentiellement un corps de pendule et un boîtier dans lequel le corps de pendule est monté de façon tournante, permettant l'utilisation en pendule mural ou en pendule de table. Cette pendule n'est pas conçue pour être portée fixée à des vêtements ou à une chaîne autour du cou. Enfin, la demande de brevet DE-A-3 143 546 décrit une montre électronique digitale disposée dans une branche d'une pince en forme de U, pouvant être affixée à des habits. L'affichage de cette montre digitale étant fixe par rapport à la branche de la pince, cette montre ne peut être affixée que d'une seule manière aux habits, pour assurer une lecture facile de l'affichage.

En conséquence, le but de cette présente invention est de prévoir une montre montée sur une branche d'une pince d'une'manière tournante et amovible, pouvant être fabriquée en grande série et à un prix relativement bas et pouvant être soit portée affixée à un habit ou à une chaîne pour être portée autour du cou, soit pouvant être posée sur une table. Ce but est atteint avec la montre décrite dans la revendication 1.

L'invention sera décrite plus en détail à l'aide des dessins annexés à titre-d'exemple.
La fig. 1 montre une vue de dessus de l'objet de l'invention,
La fig. 2 est une élévation latérale de la fig. 1,
La fig. 3 est une coupe selon la ligne III/III de la fig. 1,
La fig. 4 est une coupe selon la ligne IV/IV de la fig. 2,
La fig. 5 montre une coupe selon la ligne V/V de la fig. 3,
La fig. 6 montre une barrette de blocage dans la partie grippante de la pince,
La fig. 7 montre en détail et à grande échelle la barrette de. blocage de la fig. 6,
La fig. 8 montre une barrette de fixation insérée dans la partie grippante de la pince, et
la fig. 9 montre la barrette de fixation selon la fig. 8 vue de devant.

Dans la fig. 1, on voit la montre 1 assemblée dans un boîtier 2 et montée dans une pince 3. Comme ordre de grandeur, la pince peut avoir une longueur de 50 mm et une largeur d'environ 27 mm. De préférence, le boîtier et la pince sont moulés en matière plastique. Ceci a l'avantage d'une part de faciliter la production en grande série et d'autre part d'obtenir une montre et une pince très légères et agréables à porter. Il est à remarquer, comme cela ressort en particulier des fig. 2 et 3, que la montre se trouve, par rapport à la charnière 4 de la pince, sur le côté où l'on presse sur la branche 5 de la pince et non sur le côté grippant 6 de celle-ci. Ceci présente l'avantage que la pince avec la montre peut être aussi posée sur une table, entre autre sur la branche inférieure 7 de la pince, de sorte que le cadran de la montre est parfaitement lisible.

Les fig. 3 et 4 montrent les pièces constitutives de la pince, et il ressort que le procédé d'assemblage de cette pince est extrêmement simple. Outre la branche supérieure 5 et la branche inférieure 7, la pince contient un ressort à lame en formé de U 8. La charnière 4 se compose de chaque côté d'un ceillet 9 à la branche supérieure 5 et d'un oeillet 10 à la branche inférieure 7, l'oeillet 9 étant disposé à côté de l'oeillet 10 et les deux ayant une ouverture 11, respectivement 12, dans laquelle un tenon 13 comprenant, à sa partie frontale dirigée vers l'intérieur une fente 14 pour augmenter la flexibilité et un collier de retenue 15.

Le procédé d'assemblage ressort des figs. 3 et 4. On superpose les deux branches l'une sur l'autre jusqu'à ce que les deux ouvertures 11 et 12 soient vis-à-vis l'une de l'autre et l'on enfile les deux tenons 13 jusqu'à ce que leur collier 15 se trouve derrière l'oeillet 10. Une fois engagé de cette manière, le tenon 13 ne peut pas être sorti sans détruire le tenon ou les oeillets. Du fait que la tête 16 du tenon vient à fleur des faces latérales des deux branches de la pince, le danger que les tenons sortent est encore diminué, et en plus cette tête 16 sert d'élément décoratif. Une fois les tenons en place, on insère le ressort 8 et pour faciliter son insertion, la surface intérieure de la branche inférieure comporte deux nervures 17. Le ressort 8 est tenu en place dans la branche inférieure 7 par un encadrement constitué de deux parois latérales 18 et d'une paroi transversale 19, et dans la surface intérieure de la branche supérieure 5 par une paroi latérale 31. Pour faciliter l'insertion du ressort, la surface 20 de la paroi latérale 19 peut être en biais.

La montre 1 se trouve dans un boîtier 2 composé d'un anneau supérieur 21 et d'un anneau inférieur 22. L'anneau inférieur 22 est pourvu de deux nervures 23, se trouvant l'une en face de l'autre, chacune s'étendant sur environ un quart du pourtour et s'insérant dans une ouverture correspondante 24 dans la branche supérieure de la pince, cette ouverture étant pourvue de deux épaulements 25 de longueur à peu près égale à celle des nervures 23. Les nervures d'une part et les épaulements d'autre part sont arrangés de telle manière que la montre avec le boîtier ne peut être insérée ou enlevée que dans une position définie seulement, par exemple dans la position 14 h 10. Naturellement, toute autre position peut être définie. Pour protéger la couronne 26, Il est préférable de prévoir une protection 27 avec des rainures permettant de tourner la montre aisément à l'aide de cette protection. Comme il ressort de la fig. 2, la montre avec son boîtier ne dépasse pas beaucoup de la surface 37 de la branche supérieure qui est étagée.

La montre, respectivement la pince, peut être fixée de différentes manières pour être portée. Une première manière est de fixer la branche inférieure 7 au revers d'un veston par une cheville traversant le trou 28 prévu pour une telle fixation, la cheville pouvant être assurée par un moyen de verrouillage de cheville. Une deuxième manière de fixation est bien sûr de fixer la _{'}pince avec la montre à n'importe quel objet s'y prêtant, par exemple, à des vêtements, un sac à main ou objets similaires, à l'aide de la partie grippante 6 de la pince. Il est clair que selon le mode de fixation, la montre peut être tournée de telle manière que le cadran, respectivement l'affichage de la montre puisse être lu aisément. Un autre moyen encore de fixation est illustré aux figs. 6 à 9. Selon les figs. 6 et 7, on peut prévoir une barrette de blocage 29 avec une section allongée en forme de « », cette barrette de blocage étant insérée de côté dans les deux demi-cercles 30 ménagés dans les deux branches de la pince. La barrette de blocage est pourvue dans sa partie médiane, d'une anse 32 avec une ouverture transversale 33. La montre, respectivement la pince, pourvue de cette barrette de blocage peut être aisément transportée et mise en poche telle quelle, car toute la pince se présente sous la forme d'un parallélépipède rectangle. Comme il ressort de la fig. 6, la longueur de l'anse est telle qu'elle ne dépasse pas du front de la pince. Il est aussi possible d'enfiler une chaîne ou un élément similaire dans l'ouverture transversale et de transporter la montre à l'aide de cette chaîne, par exemple autour du cou, ou comme une montre de poche. Du fait que la pince est ouverte à son maximum et que la barrette de blocage est pourvue d'ailettes, cette barrette de blocage ne peut pas être sortie aisément et il n'est pratiquement pas possible de l'arracher par devant sans que l'on s'en aperçoive.

Une autre manière de fixation est prévue par l'emploi d'une barrette de fixation 34, ayant une section allongée avec une dimension telle que la barrette ne peut être insérée que par l'avant à l'aide du petit diamètre D, tandis que le grand diamètre G a la même grandeur que le diamètre des deux demi-çercles 30 de la pince en position fermée, de ce fait la barrette de fixation peut tourner librement dans cette ouverture et ne peut être sortie que dans une position déterminée. Des deux côtés et en dehors de la pince, la barrette de fixation est pourvue d'une partie de fixation avec un collier 35 ayant un diamètre extérieur égal à la hauteur de la pince fermée et étant pourvu d'un oeillet 36 pour recevoir une chaînette ou élément similaire.

Il ressort de la description que la montre avec la pince peut aussi être posée de différentes manières sur une surface, par exemple une table, c'est-à-dire soit sur la branche inférieure ou sur les deux bouts des branches, ou alors sur les côtés latéraux des deux branches. Ceci est possible grâce à la possibilité de pouvoir tourner librement la montre avec le boîtier dans la branche supérieure de la pince. Finalement, il est possible d'enlever la montre et de la remplacer par d'autres objets, par exemple par un bijou. Il ressort en outre et en particulier de la fig. 1 que la surface supérieure composée du cadran de la montre et de la surface de la branche supérieure de la pince est particulièrement bien destinée à être décorée de différentes manières ou à servir de surface de publicité. Ni les dimensions indiquées plus haut, ni le matériel sont limitatifs dans le cadre de cette invention. Il est tout-à-fait possible de prévoir par exemple des montres et des pinces de plus petites dimensions et de les fabriquer par exemple entièrement en métal, voir en métal précieux, ou alors de prévoir des montres et des pinces de plus grandes dimensions pouvant faire des objets de mode et de publicité. Il est clair que le mouvement et l'affichage ne sont pas limités à un affichage analogique dessiné, mais il est possible aussi de prévoir des montres digitales ou des montres analogiques digitales, pouvant être ajustées de manière à être parfaitement visibles dans toutes les positions désirées.

## Revendications

1. Montre montée sur une branche d'une pince d'une manière tournante et amovible, caractérisée en ce que le pourtour du boîtier (2) de la montre (1) est pourvu de nervures (23) et en ce que la branche supérieure (5) de la pince comprend une ouverture (24) pour recevoir ladite montre, cette ouverture étant pourvue d'épaulements (25) pour retenir les nervures (23) et étant disposée, par rapport à la charnière (4) de la pince, sur le côté où l'on presse sur la pince pour l'ouvrir, lesdites nervures (23) et lesdits épaulements (25) étant arrangés de manière que la montre ne peut être enlevée que dans une position seulement.

2. Montre selon la revendication 1, caractérisée en ce que la charnière (4) de la pince comprend, des deux côtés de la pince, un oeillet (9) à la branche supérieure (5) et un oeillet (10) à la brànche inférieure (7), ces deux oeillets étant disposés l'un contre l'autre et pourvus d'un trou (11, 12) recevant chacun un tenon (13) avec, à sa partie frontale dirigée vers l'intérieur, une fente (14). et un collier de retenue (15).

3. Montre selon la revendication 2, caractérisée en ce que la pince est pourvue d'un ressort à lame (8) en forme de « U •, une branche de ce ressort étant tenue par un encadrement constitué par deux parois latérales (18) et une paroi transversale (19) dans la branche inférieure (7) et l'autre branche du ressort par une paroi transversale (31) dans la branche supérieure (5).

4. Montre selon l'une quelconque des revendications 1 à 3, caractérisée en ce que le boîtier (2) de la montre, les branches (5, 7) et les tenons (13) de la pince sont moulés en matière plastique.

5. Montre selon l'une quelconque des revendications 1 à 4, caractérisée en ce que la branche supérieure (5) de la pince est étagée de manière que la surface de la montre ne dépasse que peu de la surface (37) de cette branche.

6. Montre selon l'une quelconque des revendications 1 à 5, caractérisée en ce qu'elle comprend une barrette de blocage (29) avec une section allongée en forme de « 8 pouvant être insérée dans deux demi-cercles (30) aménagés dans la partie grippante (6) de la pince, la barrette étant pourvue, dans sa partie médiane, d'une anse (32) dirigée vers un côté.avec une ouverture transversale (33) pour recevoir une chaînette.

7. Montre selon l'une quelconque des revendications 1 à 5, caractérisée en ce qu'elle comprend une barrette de fixation (34) avec une section allongée, avec un grand diamètre (G) environ égal au diamètre de deux demi-cercles (30) aménagés dans la partie grippante (6) de la pince, et pourvue, des deux côtés et en dehors de la pince, d'une partie de fixation avec un collier (35) et un oeillet (36) pour recevoir une chaînette.

## Claims

1. Watch mounted on one arm of a clip in a rotable and removable fashion, characterised in . that-the circumference of the casing (2) of the watch (1) is provided with ribs (23) and that the upper arm (5) of the clip comprises an opening (24) to receive the said watch, this opening being provided with shoulders (25) to retain the ribs (23) and being located, with respect to the hinge (4) of the clip, on the side on which one presses on the clip to open it, the said ribs (23) and the said shoulders (25) being arranged in such a fashion that the watch can only be removed in a single position.

2. Watch according to claim 1, characterised in that the hinge (4) of the clip comprises, on the two sides of the clip, an eyelet (9) on the upper arm (5) and an eyelet (10) on the lower arm (7), these two eyelets being located one against the other provided with a hole (11, 12) each receiving a pin (13) with, at its front portion directed towards the inside, a slot (14) and a retaining flange (15).

3. Watch according to claim 2, characterised in that the clip is provided with a U-shape leaf spring (8), one arm of the spring being held via a casing constituted by two lateral walls (18) and a transverse wall (19) of the lower arm (7) and the other arm of the spring by a transverse wall (31) in the upper arm (5).

4. Watch according to any one of claims 1 to 3, characterised in that the casing (2) of the watch, the arms (5, 7) and the pins (13) of the clip are moulded in plastics material.

5. Watch according to any one of claims 1 to 4, characterised in that the upper arm (5) of the clip is stepped in such a fashion that the surface of the watch only projects a little more than the surface (37) of this arm.

6. Watch according to any one of claims 1 to 5, characterised in that it comprises a blocking bar (9) with an elongate section in the shape of an « 8 which can be inserted into two separate semi-circles (30) provided in the gripping part (6) of the clip, the bar being provided in its middle part with an eyelet (32) directed towards one side with a transverse opening (33) to receive a small chain.

7. Watch according to any one of claims 1 to 5, characterised in that it comprises a fixing bar (34) with an elongate section, having a large diameter G approximately equal to the diameter of two semi-circles (30) provided in the gripping part (6) of the clip and provided, on the two sides and outside of the clip, with a fixing portion with a flange (35) and an eyelet (36) to receive a small chain.

## Patentansprüche

1. Auf einem Schenkel einer Klammer drehbar und lösbar montierte Uhr, dadurch gekennzeichnet, dass der Umfang des Gehäuses (2) der Uhr (1) mit Stegen (23) versehen ist und der obere Schenkel (5) der Klammer eine Öffnung (24) zur Aufnahme der Uhr umfasst, wobei diese Öffnung mit Ansätzen (25) zum Halten der Stege (23) versehen und in bezug auf das Gelenk (4) der Klammer auf derjenigen Seite angeordnet ist, auf der man auf die Klammer drückt, um diese zu öffnen, und wobei die Ansätze (25) derart angeordnet sind, dass die Uhr in nur einer Lage entfernt werden kann.

2. Uhr nach Anspruch 1, dadurch gekennzeichnet, dass das Gelenk (4) der Klammer auf beiden Seiten der Klammer eine Öse (9) auf dem oberen Schenkel (5) und eine Öse (10) auf dem unteren Schenkel (7) umfasst. wobei diese beiden Ösen nebeneinander angeordnet und mit je einem Loch (11, 12) versehen sind, das jeweils einen auf seinem nach innen gerichteten Endteil mit einem Schlitz (14) und einem Rückhaltering (15) versehenen Zapfen (13) aufnimmt.

3. Uhr nach Anspruch 2, dadurch gekennzeichnet, dass die Klammer mit einer U-förmigen Blattfeder (8) versehen ist, wobei ein Schenkel dieser Feder von einem im unteren Schenkel (7) von zwei Seitenwandungen (18) und einer Querwandung (19) gebildeten Rahmen und der andere Schenkel der Feder von einer Querwandung (31) im oberen Schenkel (5) gehalten wird.

4. Uhr nach einem der Ansprüche 1 bis 3. dadurch gekennzeichnet, dass das Gehäuse (2) der Uhr, die Schenkel (5, 6) und die Zapfen (13) aus Kunststoff gegossen sind.

5. Uhr nach einem der Ansprüche 1 bis 4, dadurch gekennzeichnet, dass der obere Schenkel (5) der Klammer derart abgestuft ist, dass die Oberfläche der Uhr die Oberfläche (37) dieses Schenkels nur wenig überragt.

6. Uhr nach einem der Ansprüche 1 bis 5, dadurch gekennzeichnet, dass sie einen Arretiertstift (29) von länglichem 8-förmigem Querschnitt umfasst, der in zwei im greifenden Teil (6) der Klammer angeordnete Halbkreise (30) einfügbar ist, wobei der Stift im seinem mittleren Teil mit einem zu einer Seite hin gerichteten Griff mit einer in Querrichtung liegenden Öffnung zur Aufnahme eines Kettchens versehen ist.

7. Uhr nach einem der Ansprüche 1 bis 5, dadurch gekennzeichnet, dass sie einen Befestigungsstift (34) von länglichem Querschnitt umfasst, dessen Aussendurchmesser (G) etwa gleich dem Durchmesser von zwei im greifenden Teil (6) der Klammer angeordneten Halbkreisen (30) ist, und die auf beiden Seiten ausserhalb der Klammer mit einem mit einem Ring (35) und einer Öse (36) zur Aufnahme eines Kettchens versehenen Befestigungsteil versehen ist.
